# EUROPÄISCHE PATENTSCHRIFT

(11) **EP 3 595 091 B1**
(45) Veröffentlichungstag und Bekanntmachung des Hinweises auf die Patenterteilung: **20.10.2021**
(21) Anmeldenummer: 19192700.3
(22) Anmeldetag: 23.11.2016
(51) Int. Cl.: H01R 4/48, H01R 12/57, H01R 13/506, H01R 12/51, H01R 12/53

(54) **LEITERANSCHLUSSKLEMME UND SET AUS LEITERANSCHLUSSKLEMME UND BETÄTIGUNGSWERKZEUG**
CONDUCTOR TERMINAL AND SET OF CONDUCTOR TERMINAL AND ACTUATOR
BORNE DE RACCORDEMENT DE CONDUCTEUR ET ENSEMBLE DE BORNE DE RACCORDEMENT DE CONDUCTEUR ET D'OUTIL D'ACTIONNEMENT

(30) Priorität: 11.12.2015 DE 102015121638
(43) Veröffentlichungstag der Anmeldung: 15.01.2020
(62) Teilanmeldung aus: 16801187.2
(73) Patentinhaber: Wago Verwaltungsgesellschaft mbH, 32423 Minden (DE)
(72) Erfinder: Stromiedel, Konrad, 99735 Wolkramshausen (DE); Stolze, Henry, 06567 Bad Frankenhausen (DE)
(74) Vertreter: Gramm, Lins & Partner Patent- und Rechtsanwälte PartGmbB

(56) Entgegenhaltungen:
- WO-A1-2013/176859
- WO-A1-2015/131215
- DE-B4-102010 014 144
- US-A1- 2013 029 529
- US-B1- 6 287 130

## Beschreibung

Die Erfindung betrifft eine Leiteranschlussklemme gemäß dem Oberbegriff des Anspruchs 1.

Die Erfindung betrifft weiterhin ein Set aus einer solchen Leiteranschlussklemme und einem Betätigungswerkzeug.

Aus der DE 10 2010 014 144 B4 ist eine elektrische Anschlussklemme für die Oberflächenlötmontage auf einer Leiterplatte bekannt.

Aus der US-2013/0029529 A1 ist ein elektrischer Verbinder mit einem für ein Direkteinstecken eines elektrischen Leiters ausgebildeten Anschlusskontakt bekannt.

Aus der WO 2015/131215 A1 ist eine Anschluss- oder Verbindungsklemme bekannt.

WO 2013/176859 A1 offenbart eine SMD-Leiterplattenklemme gemäß dem Oberbegriff von Anspruch 1 mit aus der Oberseite des Isolierstoffgehäuses herausragenden Betätigungsschiebern zum Öffnen einer an dem jeweiligen Federkraftklemmanschluss gebildeten Klemmstelle zum Anklemmen eines elektrischen Leiters;

KR 10 2014 0122904 A beschreibt eine ähnliche SMD-Leiterplattenklemme mit einem Federkraftklemmanschluss mit zwei aufeinander zuweisenden Blattfedern, die in Leitereinsteckrichtung weisende Betätigungslaschen haben, sowie ein Isolierstoffgehäuse mit einem verschiebbar von in eine Öffnung der Ober-und Rückseite eingesetzten Betätigungsschieber.

Ausgehend hiervon ist es Aufgabe der vorliegenden Erfindung, eine verbesserte Leiteranschlussklemme zu schaffen.

Die Aufgabe wird mit der Leiteranschlussklemme mit den Merkmalen des Anspruchs 1 sowie mit dem Set aus einer solchen Leiteranschlussklemme und Betätigungswerkzeug mit den Merkmalen des Anspruchs 17 gelöst.

Vorteilhafte Ausführungsformen sind in den Unteransprüchen beschrieben. Die Leiteranschlussklemme ist derart ausgebildet, dass die Lötanschluss-Kontaktzungen aus der Ebene des Bodenabschnitts herausgebogen sind, eine zur Ebene des Bodenabschnitts versetzt angeordnete Lötanschlussebene aufspannen und einen eingebuchteten Bereich des Bodenabschnitts bilden, wobei die Lötanschluss-Kontaktzungen jeweils über einen Verbindungssteg mit dem Bodenabschnitt verbunden sind und wobei der eingebuchtete Bereich als Freiraum zum Einrasten eines Verschlussdeckels ausgebildet ist. Dabei sind an den Verbindungsstegen Rastnasen ausgebildet, die einen Anschlag für eine Rastkontur des Verschlussdeckels bilden.

Zunächst einmal wird durch das Herausbiegen der Lötanschluss-Kontaktzungen aus der Ebene des Bodenabschnitts so, dass diese eine zur Ebene des Bodenabschnitts versetzt angeordnete Lötanschlussebene aufspannen, eine Reduzierung der Bauhöhe einer mit der Leiteranschlussklemme versehenen elektrischen Leiterplatte erreicht. Die Leiteranschlussklemmen können nämlich auf diese Weise in eine Öffnung der Leiterplatte eingehängt und an der Rückseite der Leiterplatte verlötet werden. Die Leiteranschlussklemme wird somit nicht einfach auf eine Leiterplatte aufgesetzt und an der Oberseite mit Lötanschlusskontakten verlötet. Durch diesen Ebenenversatz wird zudem ein eingebuchteter Bereich des Kontaktkörpers gebildet, in den ein Verschlussdeckel eingerastet werden kann. Mit diesem Verschlussdeckel wird eine Ansaugfläche für einen Montageautomaten zur Handhabung der Leiteranschlussklemme bereitgestellt. Zudem wird vermieden, dass sich eine Lichtfalle bzw. dunkle Flecken bilden, wenn sich auf der Seite der Lötanschlusskontakte auf der Leiterplatte aufgebrachte Leuchtelemente (z.B. Leuchtdioden LEDs) befinden. Je nach Anordnung solcher Leuchtelemente sowie der Ausbildung einer Streuscherbe können die Vertiefungen innerhalb der Leiteranschlussklemme durch eine Streuscherbe als "dunkle Flecken" wahrgenommen werden. Mit einem Verschlussdeckel wird die Wahrnehmbarkeit der benachbart zu Leuchtelementen angeordneten Leiteranschlussklemme reduziert.

Der Verschlussdeckel bildet dabei ein separates Teil zum Isolierstoffgehäuse, das mit dem Kontaktkörper verbunden wird und auch ohne das Isolierstoffgehäuse seine Funktion entfaltet.

Der Verschlussdeckel kann Rastnasen haben, die zum Einrasten in Rastöffnungen im Kontaktkörper angepasst sind. Denkbar ist aber auch, dass der Verschlussdeckel Rastöffnungen oder Rastkanten hat, die zum Verrasten mit den Rastnasen an den Verbindungsstegen, die den Bodenabschnitt mit den Lötanschluss-Kontaktzungen verbinden, angepasst sind.

Durch diese Verrastung des Verschlussdeckels mit dem Kontaktkörper werden Rastöffnungen an dem Isolierstoffgehäuse vermieden, welche die Luft- und Kriechstrecken verringern könnten.

Der Verschlussdeckel kann von einer Deckelplatte des Verschlussdeckels lotrecht abragende Finger haben. Jeweils ein Paar solcher Finger ist dann einander gegenüberliegend im Abstand voneinander angeordnet und zum Eintauchen in den eingebuchteten Bereich zur Anlage jeweils angrenzend an einen vom Bodenabschnitt zu einer Lötanschluss-Kontaktzunge führenden Verbindungssteg des Kontaktkörpers angepasst. Auf diese Weise wird der Verschlussdeckel mit jeweils einem Paar solcher einander gegenüberliegenden Finger an einander gegenüberliegenden Verbindungsstegen mit voneinander weg weisenden Rastelementen eines Paares solcher Finger eingerastet. Während die Deckelplatte oberhalb der von den Lötanschluss-Kontaktzungen aufgespannten Ebene bleibt, tauchen die Finger in den eingebuchteten Bereich des Kontaktkörpers ein.

Die Finger können jeweils eine Mulde mit einer Rastkante haben. Die Mulden sind dann jeweils zur Aufnahme einer Rastnase des Kontaktkörpers ausgebildet. Eine solche Rastnase kann bspw. von einem Verbindungssteg abragen. Die Rastkante wird durch eine Begrenzungswand der Mulde gebildet.

Mit einer solchen Mulde in einem Finger kann die Stabilität und Steifigkeit des Fingers verbessert werden. Die Seitenwände, welche die Mulde begrenzen, vergrößern den Widerstand des Fingers gegen elastische Verformung bei Kraftbeaufschlagung und Biegebeanspruchung.

Die Finger können aber auch jeweils eine Rastnase haben, die zum Einrasten in eine Rastöffnung eines jeweils angrenzenden Verbindungsstegs des Kontaktkörpers ausgebildet ist.

Zwischen zwei nebeneinander angeordneten Fingern des Verschlussdeckels können Abdeckzungen der Deckelplatte auf der Ebene der Deckelplatte abragen. Die Abdeckzungen können durch Schlitze von den in die Finger übergehenden Abschnitte der Deckelplatte freigestellt sein. Durch die Schlitze werden die Luft- und Kriechstrecken verbessert, insbesondere wenn das Isolierstoffgehäuse in diese Schlitze eintaucht.

Der dem Bodenabschnitt gegenüberliegende Deckelabschnitt des Isolierstoffgehäuses kann auf der vom Bodenabschnitt abgewandten Seite des Federkraftklemmanschlusses nach oben hin in dem an die Seitenwandabschnitte und die mindestens eine Blattfederzunge des Kontaktkörpers angrenzenden Bereich vollständig geschlossen sein. Dabei kann das Isolierstoffgehäuse an der Rückseite, die der Leitereinführungsöffnung gegenüberliegt, eine Betätigungsöffnung haben, die zu Betätigungslaschen der mindestens einen Blattfederzunge hin führt. Die Betätigungsöffnung ist dabei unter Bildung eines Führungskanals durch den Deckelabschnitt des Isolierstoffgehäuses begrenzt.

Damit stellt der Deckelabschnitt, der oberhalb der Feder des Federkraftklemmanschlusses an die mindestens eine Betätigungslasche angrenzt, eine Führungswand eines Führungskanals dar, an dem ein Betätigungswerkzeug oder ein in die Betätigungsöffnung hineingestecktes Betätigungswerkzeug oder ein verschiebbar in der Betätigungsöffnung eingebautes Betätigungselement geführt wird. Die Betätigung erfolgt dann ausschließlich über die von der Rückseite zugängliche Betätigungsöffnung, so dass die Betätigungskräfte nur als Scherkräfte auf Lötkontakte der Leiteranschlussklemme wirken.

Dadurch, dass der Deckelabschnitt angrenzend an den Federkraftklemmanschluss auf der dem Bodenabschnitt abgewandten Seite des Federkraftklemmanschlusses geschlossen ist, lässt sich die mindestens eine Blattfederzunge nur durch eine entgegengesetzt zur Leitereinsteckrichtung von der rückseitigen Betätigungsöffnung in Richtung zur fronseitigen Leitereinführungsöffnung gerichtete Betätigungskraft öffnen. Eine Kraftkomponente, die vom Deckelabschnitt zum Bodenabschnitt hin wirkt, wird vermieden, so dass die auf Lötstellen der Leiteranschlussklemme wirkenden Kräfte diese Lötstellen nicht beeinträchtigen.

Der Führungskanal der Betätigungsöffnung kann nicht nur durch den Deckelabschnitt, sondern auch durch voneinander beabstandete seitliche Innenwandabschnitte des Isolierstoffgehäuses und einen dem Deckelabschnitt gegenüberliegenden Sockelabschnitt gebildet werden. Damit ist der Führungskanal einseitig, beidseitig oder ggf. allseitig oder umlaufend durch Wandabschnitte begrenzt. Ein separates Betätigungswerkzeug wird damit optimal zu der mindestens einen Betätigungslasche geführt. Optional kann aber auch ein Betätigungselement in einem solchen Führungskanal eingebaut werden, der dann in der Betätigungsrichtung von der Frontseite zu der Rückseite hin verschiebbar gelagert wird.

Der Sockelabschnitt, der den Führungskanal in Richtung des Bodenabschnitts hin begrenzt, kann unter Bildung einer Leiteraufnahmetasche von dem Bodenabschnitt des Federkraftklemmanschlusses beabstandet sein. Damit wird einerseits eine Leiterauffangtasche zwischen dem Bodenabschnitt und dem Sockelabschnitt in Leitereinsteckrichtung hinter der durch die Klemmkante der mindestens einen Blattfederzunge gebildeten Klemmstelle zum Anklemmen eines elektrischen Leiters bereitgestellt. Zudem wird der Leitereinführungsbereich bzw. Leiteraufnahmebereich durch den Sockelabschnitt durch die darüber liegende Betätigungsebene abgegrenzt, in welche die jeweilige Betätigungslasche der mindestens einen Blattfeder hineinragen. Damit wird verhindert, dass die Betätigungsöffnung durch Litzen eines elektrischen Leiters versperrt werden.

Der Führungskanal kann unmittelbar vor der mindestens einen Betätigungslasche enden, so dass der Führungskanal durch die Betätigungsöffnung gebildet ist und dann in die Betätigungslasche der Blattfeder und den darüber liegenden Deckelabschnitt übergeht. Für den Fall von zwei aufeinander zuweisend ausgerichteten Blattfedern wird die Betätigungsöffnung somit durch den Deckelabschnitt und die beiden voneinander beabstandeten Betätigungslaschen fortgesetzt. Im Deckelabschnitt des Isolierstoffgehäuses kann im rückseitigen Bereich, der der Leitereinführungsöffnung gegenüberliegt, eine Einbuchtung vorgesehen sein. Diese Einbuchtung geht dann in die zu den Betätigungslaschen führende Betätigungsöffnung über. Diese Einbuchtung hat den Vorteil, dass damit ein Positionierbereich bereitgestellt wird, in den ein Betätigungswerkzeug von oben, schräg von der Rückseite oder direkt von der Rückseite eingeführt wird. Durch die seitlichen Begrenzungswände der Einbuchtung und den Boden der Einbuchtung wird das Betätigungswerkzeug dann so positioniert, dass es an die an der Einbuchtung angrenzende Betätigungsöffnung eingeführt werden kann.

Der Bodenabschnitt kann von der Kontur des Isolierstoffgehäuses heraus ragende Lötanschlusskontakte haben. Diese sind dann zum Auflöten auf eine Leiterplatte vorgesehen und können SMD-Kontakte zur Oberflächen-Lötmontage oder Stiftkontakte zur Durchsteck-Lötmontage sein.

Die Betätigungsöffnung kann zur Aufnahme eines separaten Betätigungswerkzeuges vorgesehen sein. Denkbar ist aber auch, dass sich die Betätigungsöffnung von der Rückseite bis zur Frontseite durch das Isolierstoffgehäuse hindurch erstreckt und an der Frontseite benachbart zu der Leitereinführungsöffnung ausmündet. Damit kann auch eine Betätigung von der Frontseite und/oder ein Prüfen des Spannungspotentials am Federkraftklemmanschluss an der Frontseite erfolgen. Bei dieser Ausführungsform ist es besonders vorteilhaft, wenn ein Betätigungselement verschiebbar in der Betätigungsöffnung aufgenommen ist. Das Betätigungselement kann dabei einen vorstehenden Betätigungsabschnitt haben, der zur Kraftbeaufschlagung der mindestens einen Betätigungslasche zum Öffnen der durch die Klemmkanten gebildeten Klemmstelle ausgebildet ist. Dieser vorstehende Betätigungsabschnitt befindet sich dann im Innenraum des Isolierstoffgehäuses im Bereich der Betätigungslasche der Blattfederzunge.

Das Betätigungselement kann einen von der Rückseite des Isolierstoffgehäuses zur Kraftbeaufschlagung zugänglichen Kopfabschnitt und einen im geöffneten Zustand des Federkraftklemmanschlusses aus der Frontseite des Isolierstoffgehäuses herausragenden Signalabschnitt haben. Mit Hilfe dieses Signalabschnitts wird sichtbar, ob die an der Klemmkante der Blattfederzunge gebildete Klemmstelle geöffnet ist oder nicht. Zudem kann das Betätigungselement durch Kraftbeaufschlagung des Signalabschnitts in Richtung Rückseite wieder in die Ruhestellung zurückgeschoben werden, bei der die Blattfederzunge nicht durch das Betätigungselement beeinträchtigt wird und eine federelastische Klemmkraft auf einen eingesteckten und anzuklemmenden elektrischen Leiter ausübt.

Im Sinne der vorliegenden Erfindung ist unter dem unbestimmten Begriff "eine" kein Zahlwort zu verstehen. Wenn also z.B. von einem Federkraftklemmanschluss, einer Blattfeder oder einer Leitereinführungsöffnung bzw. Betätigungsöffnung die Rede ist, so ist dies im Sinne von "mindestens ein" zu interpretieren.

Das Isolierstoffgehäuse kann somit auch mehrere nebeneinander angeordnete Leitereinführungsöffnungen haben. Die Leiteranschlussklemme kann mehrere in dem Isolierstoffgehäuse nebeneinander aufgenommene und einer jeweiligen Leitereinführungsöffnung und einer Betätigungsöffnung zugeordnete Federkraftklemmanschlüsse haben.

Die Erfindung wird weiterhin durch das Set aus Leiteranschlussklemme und Betätigungswerkzeug gelöst, wobei das Betätigungswerkzeug einen Halteabschnitt und einen zum Einführen in die Betätigungsöffnung und zum Auseinanderdrücken der Betätigungslaschen der Klemmstelle ausgebildeten Betätigungsfinger hat. Bei dieser Ausführungsform ist ein separates Betätigungswerkzeug vorgesehen, das mit seinem mindestens einem Betätigungsfinger in eine zugeordnete Betätigungsöffnung des Isolierstoffgehäuses von der Rückseite einführbar ist, um dann durch Bewegung des Betätigungsfingers in Richtung Frontseite des Isolierstoffgehäuses zwischen die Betätigungslaschen geführt zu werden, um diese auseinander zu drängen.

Der Halteabschnitt und der Betätigungsfinger stehen dabei vorzugsweise im Winkel zueinander. Dieser Winkel kann bevorzugt im Bereich von etwa 90 Grad +/- 20 Grad liegen. Der Halteabschnitt und der mindestens eine Betätigungswinkel sind besonders vorzugsweise im rechten Winkel zueinander angeordnet.

An dem Halteabschnitt können eine Mehrzahl nebeneinander angeordnete und voneinander beabstandeter Betätigungsfinger zum Einführen in jeweils eine zugeordnete Betätigungsöffnung einer Mehrzahl von Betätigungsöffnungen des Isolierstoffgehäuses der Leiteranschlussklemme vorgesehen sein. Damit gelingt das Öffnen mehrerer Klemmstellen einer mehrpoligen Leiteranschlussklemme gleichzeitig, wodurch die Handhabung vereinfacht wird.

Die Erfindung wird nachfolgend anhand von Ausführungsbeispielen mit den beigefügten Zeichnungen näher erläutert. Es zeigen:
- Figur 1: - Perspektivische Ansicht einer ersten, nicht erfindungsgemäßen Ausführungsform einer Leiteranschlussklemme;
- Figur 2: - Perspektivische Ansicht des prinzipiellen Aufbaus des Federkraftklemmanschlusses für die Leiteranschlussklemme aus Figur 1;
- Figur 3: - Seiten-Schnittansicht der Leiteranschlussklemme aus Figur 1 mit zusätzlichem Betätigungswerkzeug;
- Figur 4: - Perspektivische Rückseitenansicht der Leiteranschlussklemme aus Figur 1;
- Figur 5: - Perspektivische Ansicht der in eine Leiterplatte eingesetzten nicht erfindungsgemäßen Leiteranschlussklemme mit separaten Betätigungswerkzeug;
- Figur 6: - Perspektivische Ansicht der Leiteranschlussklemme aus Figur 5 ohne Isolierstoffgehäuse;
- Figur 7: - Perspektivische Ansicht der Leiteranschlussklemme aus Figur 6 mit zwischen Betätigungslaschen des Federkraftklemmanschlusses eingeführten Betätigungswerkzeuges;
- Figur 8: - Perspektivische Ansicht der Leiteranschlussklemme aus Figur 1 schräg von der Rückseite und von unten;
- Figur 9: - Perspektivische Rückseitenansicht der in eine Leiterplatte eingesetzten und angelöteten nicht erfindungsgemäßen Leiteranschlussklemme;
- Figur 10: - Seiten-Schnittansicht durch eine zweite, erfindungsgemäße Ausführungsform einer Leiteranschlussklemme mit Verschlussdeckel;
- Figur 11: - Perspektivische Ansicht des prinzipiellen Aufbaus der Federkraftklemmanschlusses für die Leiteranschlussklemme aus Figur 10;
- Figur 13: - Perspektivische Ansicht auf die Unterseite des Isolierstoffgehäuses der Leiteranschlussklemme aus Figur 10;
- Figur 14: - Perspektivische Ansicht auf die Unterseite der Leiteranschlussklemme aus Figur 10 mit Verschlussdeckel;
- Figur 15: - Perspektivische Rückseitenansicht der Leiteranschlussklemme aus Figur 14 mit Blick auf die Oberseite;
- Figur 16: - Perspektivische Frontseitenansicht der Leiteranschlussklemme aus Figur 15;
- Figur 17: - Seiten-Schnittansicht der Leiteranschlussklemme aus Figur 10 bis 16 mit zusätzlichem Betätigungswerkzeug;
- Figur 18: - Perspektivische Ansicht einer zwei-poligen Leiteranschlussklemme entsprechend der zweiten Ausführungsform gemäß Figur 10;
- Figur 19: - Perspektivische Rückansicht einer ein-poligen Leiteranschlussklemme der zweiten Ausführungsform gemäß Figur 10.

Figur 1 lässt eine perspektivische Ansicht einer ersten Ausführungsform einer Leiteranschlussklemme 1 erkennen, die ein Isolierstoffgehäuse 2 sowie eine Anzahl von in das Isolierstoffgehäuse 2 eingebauten Federkraftklemmanschlüssen 3 hat. Von den Federkraftklemmanschlüssen 3 sind aus dem Isolierstoffgehäuse 2 an der Front- und Rückseite jeweils herausragende Lötanschlusskontakte 4 sichtbar.

Deutlich wird, dass das Isolierstoffgehäuse 2 an der Frontseite Leitereinführungsöffnungen 5 zum Einführen jeweils eines elektrischen Leiters zu einer Klemmstelle hat, die an dem jeweiligen Federkraftklemmanschluss im Raum des Isolierstoffgehäuses 2 gebildet ist.

Im Bereich der Rückseite des Isolierstoffgehäuses 2, die der Frontseite mit der Leitereinführungsöffnung 5 gegenüberliegt, sind Einbuchtungen 6 in dem Isolierstoffgehäuse 2 vorhanden. Diese Einbuchtungen 6 gehen in Betätigungsöffnungen an der Rückseite über, welche in den Innenraum des Isolierstoffgehäuses 2 hineinführen.

Deutlich ist weiterhin, dass an der Frontseite den Leitereinführungsöffnungen 5 vorgelagert jeweils ein als Teil des Isolierstoffgehäuses 2 ausgebildeter Bodensockel 7a und an der Rückseite den Einbuchtungen 6 vorgelagert ebenfalls ein als Teil des Isolierstoffgehäuses 2 ausgebildeter Bodensockel 7b ist. Dieser dient zur Auflagerung auf eine Leiterplatte, wenn die Leiteranschlussklemme 1 in eine Öffnung einer Leiterplatte eingesetzt und auf der Rückseite der Leiterplatte mit den Lötanschlusskontakten 4 verlötet wird.

Figur 2 lässt eine perspektivische Ansicht des prinzipiellen Aufbaus eines Federkraftklemmanschlusses 3 für die Leiterplatte erkennen. Deutlich wird, dass der Federkraftklemmanschluss 3 aus einem Blechelement als Stanz- und Biegeteil einstückig ausgeformt ist. Dabei ist ein Bodenabschnitt 8 vorgesehen, von denen zwei voneinander beabstandete Seitenwandabschnitte 9 abragen. Durch die Seitenwandabschnitte 9 und den Bodenabschnitt 8 wird ein Leiteraufnahmekanal zur Aufnahme eines elektrischen Leiters gebildet. Der Leiteraufnahmekanal kann mindestens teilweise durch Begrenzungslaschen 10 auf der dem Bodenabschnitt 8 gegenüberliegenden Seite zumindest teilweise geschlossen sein, die aufeinander zuweisend von den Seitenwandabschnitten umgebogen sind. Die Oberseite des Leiteraufnahmekanals kann aber auch durch Abschnitte des Isolierstoffgehäuses 2 geschlossen werden.

Erkennbar ist, dass in dem dargestellten Ausführungsbeispiel zwei Blattfederzungen 11 von den Seitenwandabschnitten 9 in Leitereinsteckrichtung L abragen. Die Blattfederzungen 11 erstrecken sich annährend parallel zum Bodenabschnitt 8 und verlaufen aufeinander zuweisend. An den Enden der Blattfederzungen 11 sind jeweils Klemmkanten 12 zum Anklemmen eines elektrischen Leiters bzw. dessen abisolierten Endes gebildet. Alternativ ist auch eine Ausführungsform mit nur einer Blattfederzunge 11 denkbar, die z.B. mit einem Seitenwandabschnitt 9 oder einer davon abragenden Lasche eine Klemmstelle bildet.

Deutlich wird auch, dass an den Blattfederzungen 11 an den Oberkanten, die den Bodenabschnitt 8 gegenüberliegen, Betätigungslaschen 13 abragen. Diese Betätigungslaschen 13 sind schräg voneinander weg weisend herausgestellt und zur Aufnahme eines Betätigungswerkzeuges oder Betätigungselementes vorgesehen. Sie erstrecken sich mit ihrem freien Ende in Leitereinsteckrichtung L bzw. in Erstreckungsrichtung der Blattfederzungen 11 und erweitern sich zu ihrem freien Ende hin trichterförmig. Mit Hilfe eines solchen zwischen die Betätigungslaschen 13 eingeführten Betätigungswerkzeuges oder Betätigungselementes werden die Blattfedern 11 voneinander weg bewegt, um die an den Klemmkanten 12 gebildete Klemmstelle zu öffnen und einen angeklemmten elektrischen Leiter entnehmen zu können.

Deutlich wird weiterhin, dass die Ebene des Bodenabschnitts 8 im Bereich der Seitenwandabschnitte 9 und der Blattfederzungen 11 relativ zur Ebene der Lötanschlusskontakte 4 angehoben bzw. versetzt ist, um auf diese Weise eine Einbuchtung bzw. einen Freiraum an der den Blattfederzungen 11 gegenüberliegenden Unterseite des Federkraftklemmanschlusses 3 zu bilden. Damit ist die durch den Leitereinführungskanal gebildete Leitereinsteckebene zum Einführen eines elektrischen Leiters von der durch die Lötanschlusskontakte 4 definierte Lötanschlussebene relativ weit versetzt angeordnet. Die Tiefe der Einbuchtung bzw. des Freiraums sollte mindestens der Dicke einer üblichen Leiterplatte entsprechen, so dass die Lötanschlussebene auf der Unterseite der Leiterplatte und die Leitereinsteckebene oberhalb der Oberseite der Leiterplatte liegt.

Figur 3 lässt eine Seitenschnittansicht der Leiteranschlussklemme 1 aus Figur 1 erkennen. Deutlich wird, dass die Lötanschlusskontakte 4 auf der Rückseite einer Leiterplatte 14 mit dieser verlötet sind, wenn die Leiteranschlussklemme 1 in eine Öffnung 15 der Leiterplatte 14 eingesteckt ist. Die Bodensockel 7a, 7b des Isolierstoffgehäuses 2 sind auf der Unterseite der Leiterplatte 14 aufgelagert.

Die Federkraftklemmanschlüsse 3 sind an dem Isolierstoffgehäuse 2 lagefixiert, indem Vorsprünge 16 des Isolierstoffgehäuses 2 durch zugeordnete Lagerungsöffnungen 17 des Bodenabschnitts 8 hineinragen.

Deutlich wird, dass die Ebene des Bodenabschnitts 8 im Innenraum des Isolierstoffgehäuses 2 im Vergleich zu der durch die Lötanschlusskontakte 4 gebildeten Ebene zum Deckelabschnitt 18 des Isolierstoffgehäuses 2 hin versetzt ist. Die Lötanschlusskontakte 4 sind somit weiter nach unten gezogen, um so eine Rückseitenmontage an der Leiterplatte 14 zu ermöglichen.

Deutlich wird, dass der Deckelabschnitt 18 oberhalb des Federkraftklemmanschlusses 3 im Bereich der Blattfedern 11 und insbesondere der Betätigungslaschen 13 vollständig geschlossen ist. Der Deckelabschnitt 18 setzt sich zur Rückseite des Isolierstoffgehäuses 2, die der Leitereinführungsöffnung 5 gegenüberliegt, weiter fort, um so eine Betätigungsöffnung 19 zum Einführen eines Betätigungswerkzeuges 20 zu begrenzen. Gegenüberliegend zum Deckelabschnitt 18 ist die Betätigungsöffnung 19 durch einen Sockelabschnitt 21 begrenzt. Dieser Sockelabschnitt 21 ist im Abstand zu dem Bodenabschnitt 8 des Federkraftklemmanschlusses 3 angeordnet, um eine Leiterauffangtasche 22 zu begrenzen. Ein von der Leitereinführungsöffnung 5 an den Blattfedern 11 vorbeigeführter elektrischer Leiter wird somit mit seinem abisolierten freien Ende durch den Bodenabschnitt 8 und den darüber liegenden Sockelabschnitt 21 in die Leiterauffangtasche 22 geführt. Der über dem Sockelabschnitt 21 liegende Freiraum der Betätigungsöffnung 19 wird somit von etwaigen Litzen eines eingesteckten und angeklemmten elektrischen Leiters freigehalten.

Deutlich wird weiterhin, dass die Betätigungslaschen 13 in Leitereinsteckrichtung L von dem Klemmende 12 weiter in Richtung Sockelabschnitt 21 herausragen. Wenn nun ein von einem Halteabschnitt 23 des Betätigungswerkzeuges 20 abragender Betätigungsfinger 24 in die Betätigungsöffnung 19 eingeführt wird, so wirkt er auf die einander gegenüberliegenden Betätigungslaschen 13 und drückt diese auf einer Betätigungsebene auseinander. Diese Betätigungsebene liegt oberhalb der Leiteranklemmebene, die durch die Klemmkanten 12 und die sich daran anschließende Leiterauffangtasche gebildet ist und die durch den Sockelabschnitt 21 nach oben zur Betätigungsöffnung 19 hin begrenzt ist.

Das Öffnen der Klemmstelle des Federkraftklemmanschlusses 3 erfolgt somit durch eine Betätigungskraft, die in Pfeilrichtung B entgegengesetzt zur Leitereinsteckrichtung L wirkt. Die Betätigungskraft B übt dabei allenfalls eine Scherkraft auf die Lötanschlusskontakte 4 aus. Eine quer zur Fläche der Leiterplatte 14 wirkende Betätigungskraft wird vermieden, welche die Lötstellen an den Lotanschlusskontakten 4 beeinträchtigen könnte.

Weiterhin ist erkennbar, dass von der Unterseite ein Gehäuseteil in Form eines Verschlussdeckels 40 in den eingebuchteten Bereich des Bodenabschnitts 8 eingerastet ist. Auch hier rasten Vorsprünge in Form von Rastnasen 56 in Rastöffnungen im Blechmaterial des Bodenabschnittes 8 ein. Mit diesem Verschlussdeckel 40 wird eine Ansaugfläche für einen Montageautomaten zur Handhabung der Leiteranschlussklemme 1 bereitgestellt. Zudem wird vermieden, dass sich eine Lichtfalle bzw. dunkle Flecken bilden, wenn sich auf der Seite der Lötanschlusskontakte 4 auf der Leiterplatte 14 aufgebrachte Leuchtelemente (z.B. Leuchtdioden LEDs) befinden. Je nach Anordnung solcher Leuchtelemente sowie der Ausbildung einer Streuscheibe können die Vertiefungen innerhalb der Leiteranschlussklemme 1 durch eine Streuscheibe als "dunkle Flecken" wahrgenommen werden.

Der Verschlussdeckel 40 ist optional. Ohne einen solchen Verschlussdeckel 40 kann u.U. auch der Bodenabschnitt 8 selbst als Ansaugfläche für einen Montageautomaten genutzt werden.

Figur 4 lässt eine perspektivische Rückseitenansicht der Leiteranschlussklemme 1 aus Figuren 1 und 3 erkennen. Es wird deutlich, dass die Einbuchtungen 6 jeweils durch den Sockelabschnitt 21 als Bodenfläche und einander gegenüberliegenden Innenwandflächen 25 des Isolierstoffgehäuses 2 begrenzt sind. Hit Hilfe dieser Einbuchtungen wird die Einführung des Betätigungswerkzeuges 21 in die Betätigungseinbuchtung 19 erleichtert, indem die Einbuchtung 6 einen trichterförmigen Einführungsbereich bereitstellt.

Figur 5 lässt eine perspektivische Ansicht der in eine Leiterplatte 14 eingesetzten Leiteranschlussklemme 1 erkennen. Deutlich wird, dass die Leiterplatte 14 eine rechteckförmige Öffnung hat, in die die Leiteranschlussklemme 1 von der Unterseite eingesteckt wird. Die Leitereinführungsöffnung 5 mündet dabei aber auf der Ebene der Oberseite der Leiterplatte 14 oder ggf. leicht darüber aus. Durch einen solchen Einbau kann die Bauhöhe eines elektrischen Gerätes im Vergleich zum einfachen Auflöten einer einfachen Leiteranschlussklemme 1 auf die Oberseite der Leiterplatte 14 reduziert werden.

Figur 6 lässt eine perspektivische Ansicht der Leiteranschlussklemme 1 aus Figur 5 ohne Isolierstoffgehäuse 2 erkennen. Dabei ist die Lage der nebeneinander angeordneten mehreren Federkraftklemmanschlüssen 3 in der Aufnahmeöffnung 15 der Leiterplatte 14 sichtbar. Deutlich wird, dass von den Blattfedern 11 auf der Oberseite, die dem Bodenabschnitt 8 gegenüberliegt, jeweils Betätigungslaschen 13 abragen. Diese erstrecken sich von den Endbereichen der Blattfederzungen 11 mit den Klemmkanten 12 über die Klemmkanten 12 hinaus. Ein Paar von solchen Betätigungslaschen 13 eines Federkraftklemmanschlusses 3 ist mit ihren freien Enden voneinander wegweisend abgebogen, um einen Einführungstrichter für den Betätigungsfinger 24 eines Betätigungswerkzeuges 20 zu bilden.

In der dargestellten Ruheposition sind die Klemmkanten 12 der Blattfedern 11 eines Federkraftklemmanschlusses 3 durch die Federkraft der Blattfedern 11 aufeinander zu gerichtet. Die Klemmkanten 12 können dann ohne angeklemmten elektrischen Leiter aneinander anliegen. Wenn nun ein elektrischer Leiter an den Seitenwänden 9 und den Blattfedern 11 vorbei zu den Klemmkanten 12 geführt wird, dann wird dieser durch die Klemmkraft der Blattfedern an den Federkraftklemmanschluss 3 angeklemmt.

Figur 7 lässt die Anordnung auf Figur 6 mit Leiterplatte 14 und darin in eine Aufnahmeöffnung eingesetzten Federkraftklemmanschlüssen 3 erkennen. Nunmehr ist das Betätigungswerkzeug 20 in den vorderen, rechten Federkraftklemmanschluss so eingesteckt, dass der Betätigungsfinger 24 zwischen den Betätigungslaschen 13 platziert ist. Dadurch werden die beiden einander gegenüberliegenden Blattfedern 11 des Federkraftklemmanschlusses 3 voneinander weg bewegt, um so die an den einander gegenüberliegenden Klemmkanten 12 gebildete Klemmstelle zum Anklemmen eines elektrischen Leiters zu öffnen. Deutlich wird, dass der Betätigungsfinger 24 auf einer Ebene oberhalb der durch die Blattfedern 11 gebildeten Klemmebene zum Anklemmen eines elektrischen Leiters liegt. Deutlich wird weiterhin, dass der Betätigungsfinger 24 in eine Richtung bewegt wird, die im Wesentlichen der Erstreckungsrichtung der Blattfedern 11 entspricht und annährend parallel zur Oberfläche der Leiterplatte 14 liegt.

Figur 8 lässt eine perspektivische Rückseitenansicht der Leiteranschlussklemme 1 erkennen. Hierbei wird nochmals deutlich, dass das Isolierstoffgehäuse 2 mit Vorsprüngen 16 in Lageröffnungen 17 des Bodenabschnitts 8 eines Federkraftklemmanschlusses 3 lagefixiert ist. Erkennbar ist auch, dass die Lötanschlusskontakte 4 auf die Auflageebene der Bodensockel 7a, 7b des Isolierstoffgehäuses 2 herumgebogen sind.

Figur 9 lässt eine Ansicht der Leiteranschlussklemme 1 aus Figur 8 im montierten Zustand erkennen, bei dem die Leiteranschlussklemme1 von der Rückseite in eine Aufnahmeöffnung 15 der Leiterplatte 14 eingesetzt ist. Deutlich wird, dass die Lötanschlusskontakte 4 nunmehr auf der Oberfläche der Rückseite der Leiterplatte 14 aufliegen, um dort mittels Oberflächenlötmontage mit der Leiterplatte 14 verlötet zu werden.

Dadurch, dass die Betätigungsöffnung die Betätigungskraft zwingend auf eine annährend parallel zur Oberfläche der Leiterplatte 14 wirkende Betätigungskraft reduziert, werden die Lötanschlusskontakte 4 bzw. die dortigen Lötverbindungen mit der Leiterplatte 14 nur auf Scherkräfte belastet.

Auch hier ist der Verschlussdeckel 40 erkennbar, der die eingebuchteten Abschnitte des Bodenabschnittes 8 verschließt.

Figur 10 zeigt eine Seiten-Schnittansicht durch eine zweite Ausführungsform einer Leiteranschlussklemme 1 in einem in eine Leiterplatte 14 eingesetzten Zustand. Der Federkraftklemmanschluss 3 der Leiteranschlussklemme 1 hat, wie im ersten Ausführungsbeispiel einen aus einem Blechelement geformten Kontaktkörper mit einem Bodenabschnitt 8, von dem Bodenabschnitt 8 abragenden, voneinander beabstandeten Seitenwandabschnitten 9 und Lötanschluss-Kontaktzungen 4. Die Lötanschluss-Kontaktzungen 4 sind aus der Ebene des Bodenabschnitts 8, an den sich die Blattfederzungen 11 anschließen, herausgebogen und spannen eine versetzt zur Ebene des Bodenabschnitts 8 angeordnete Lötanschlussebene auf. Deutlich wird, dass die Leiteranschlussklemme 1 wiederum in eine Öffnung der Leiterplatte 14 eingesetzt ist, sodass die Lötanschlussebene mit den Lötanschluss-Kontaktzungen 4 auf der Seite der Leiterplatte 14 ist, die der Leitereinführungsseite mit der Leitereinführungsöffnung 5 gegenüberliegt.

Durch diesen Ebenenversatz wird ein Freiraum zum Einrasten eines Verschlussdeckels 40 geschaffen.

Im Unterschied zur ersten Ausführungsform hat der Verschlussdeckel 40 von der Deckelplatte 41 des Verschlussdeckels lotrecht abragende Finger 42a, 42b. Ein solches Paar solcher einander im Abstand voneinander gegenüberliegend angeordneter Finger 42a, 42b. Diese Finger 42a, 42b sind so an den Federkraftklemmanschluss 3 angepasst, dass sie in den eingebuchteten Bereich des Federkraftklemmanschlusses 3 eintauchen und an den Verbindungsstegen 50 anliegen, welche den Bodenabschnitt 8 mit den Kontaktzungen 4 verbinden. Die Verbindungsstege 50 begrenzen den eingebuchteten Bereich und sind quer zur Ebene des Bodenabschnitts 8 und der von den Lötanschluss-Kontaktzungen 4 aufgespannten Ebene ausgerichtet.

Erkennbar ist, dass an den Verbindungsstegen 50 Rastnasen 57 ausgebildet sind, welche zusammen mit einer Rastkontur des jeweils angrenzenden Fingers 42a, 42b einen Anschlag zur Verrastung des Verschlussdeckels 40 an dem Federkraftklemmanschluss 30 bilden. Die Rastnasen 57 sind in dem dargestellten Ausführungsbeispiel aus dem Blechmaterial des Federkraftklemmanschlusses 3 gebildet. Hierzu sind Materiallappen von dem Blechmaterial freigeschnitten und aus der Ebene der Verbindungsstege 50 schräg herausgestellt.

Dies ist aus Figur 11 deutlicher erkennbar. Figur 11 zeigt eine perspektivische Ansicht des prinzipiellen Aufbaus des Federkraftklemmanschlusses 3 von der Unterseite. Dabei kann im Wesentlichen auf die Beschreibung des Federkraftklemmanschlusses zu Figur 2 verwiesen werden. Zur Verrastung des Verschlussdeckels 40 sind bei diesem Ausführungsbeispiel jedoch keine Rastöffnungen, sondern Rastnasen 57 in Form von aus der Ebene der Verbindungsstege 50 schräg herausgestellter Materiallappen vorgesehen. Diese bilden einen Anschlag für die Rastkontur des Verschlussdeckels 40.

Figur 12 zeigt eine perspektivische Ansicht des Verschlussdeckels 40 des Federkraftklemmanschlusses 3 aus Figur 10. Deutlich wird, dass für jeden Federkraftklemmanschluss 3 jeweils ein Paar einander gegenüberliegender Finger 42a, 42b im Abstand voneinander angeordnet sind. Diese Finger 42a, 42b ragen quer von der Ebene der Deckelplatte 41 ab. Die Rastkontur der Finger 42a, 42b zur Verrastung mit den Rastnasen 57 ist in diesem Ausführungsbeispiel durch jeweils eine in einen Finger 42a, 42b eingebrachte Mulde 45 ausgeführt. Zur Verrastung mit einer vorstehenden Rastnase 57 des Federkraftklemmanschlusses 3 muss die Rastkontur jedenfalls eine mit der Rastnase 57 zusammenwirkende Anschlagfläche haben, die nicht notwendigerweise mit einer Mulde 45 ausgeführt sein muss.

Ferner ist erkennbar, dass jeweils zwischen zwei benachbarten Fingern 42a bzw. 42b Abdeckzungen 43 der Deckelplatte 41 vorhanden sind, die auf der Ebene der Deckelplatte 41 abragen und durch Schlitze 44 von den in die Finger 42a, 42b übergehenden Abschnitte der Deckelplatte 41 freigestellt sind. Diese Schlitze 44 dienen zur Aufnahme von Gehäusewandabschnitten des Isolierstoffgehäuses 2 und tragen zur Vergrößerung der Luft- und Kriechstrecken zwischen dem Federkraftklemmanschluss 3 und der Außenseite und damit zur verbesserten elektrischen Isolierung bei.

Figur 13 zeigt eine perspektivische Ansicht auf die Unterseite des Isolierstoffgehäuses 2. Erkennbar ist, dass dieses Isolierstoffgehäuse 2 durch Zwischenwände 46 in Kammern aufgeteilt ist. Dabei sind durch eine Leerkammer voneinander beabstandete Aufnahmekammern zur Aufnahme jeweils eines Federkraftklemmanschlusses vorgesehen. Die stegartig verbleibenden Wandabschnitte 47 an der Oberkante der Zwischenwände 46 sind zum Eintauchen in jeweils einen zugeordneten Schlitz 44 des Verschlussdeckels 40 vorgesehen. Der Verschlussdeckel 40 taucht in den vertieften Bereich der Zwischenwände 46 ein, um bündig mit der Ebene der Unterseite des Isolierstoffgehäuses 2 abzuschließen.

Erkennbar ist weiterhin, dass die Aufnahmekammern für die Federkraftklemmanschlüsse 3 zur Frontseite und Rückseite hin Vertiefungen 48 haben, durch die die Lötanschlussflächen, d.h. die sich an die Verbindungsstege 50 anschließenden Abschnitte des Federkraftklemmanschlusses 3 eintauchen.

In dem dargestellten Ausführungsbeispiel ragen beidseits der Vertiefungen 48 Arretiervorsprünge 49a ein. Diese können wie dargestellt teilkreisförmig sein. Andere Formen sind denkbar. Ein in eine Aufnahmekammer eingesetzter Federkraftklemmanschluss 3 wird mit diesem Arretiervorsprüngen 49a lagefixiert. Hierzu haben die Federkraftklemmanschlüsse 3 wie in Figur 11 dargestellt korrespondierende Arretiereinbuchtungen 49b, in die die Arretiervorsprünge 49a eintauchen.

Figur 14 lässt eine perspektivische Ansicht der zweiten Ausführungsform der Leiteranschlussklemme 1 von der Unterseite erkennen. Das Isolierstoffgehäuse 2 ist mit Federkraftklemmanschlüssen 3 bestückt, deren Lötanschlussflächen aus dem Isolierstoffgehäuse 2 herausragen. Deutlich wird, dass der Verschlussdeckel 40 bündig in Vertiefungen des Isolierstoffgehäuses 2 eingesetzt ist, sodass die Finger 42a, 42b in den eingebuchteten Bereich der Federkraftklemmanschlüsse 3 hineinragen und dort mit den Federkraftklemmanschlüssen 3 verrasten.

Erkennbar ist auch, dass die Abdeckzungen 43 die Zwischenkammern die Abdeckung bei stegartigen Wandabschnitte 47 in die Schlitze 44 zwischen jeweils einer Abdeckzunge 43 und dem in einen Finger 42a, 42b übergehenden Abschnitte der Deckelplatte 41 hineinragen. Damit wird der Verschlussdeckel 40 lagefixiert und die Luft- und Kriechstrecken werden optimiert.

Figur 15 zeigt eine perspektivische Ansicht der Leiteranschlussklemme 1 aus Figur 14 von der Oberseite mit Blick auf die Rückseite. An der Rückseite sind Betätigungsöffnungen 19 vorhanden, die zu den Betätigungslaschen 13 eines Federkraftklemmanschlusses 3 führen.

An der Oberseite des Isolierstoffgehäuses 2 sind optional Prüföffnungen 51 eingebracht. Es können Prüfstifte in die Prüföffnungen 51 eingeführt werden, um das an einem Federkraftklemmanschluss 3 befindliche elektrische Potential zu messen. Denkbar ist aber auch, dass die Prüföffnungen 51 als Betätigungsöffnungen genutzt werden.

Weiterhin wird deutlich, dass das Isolierstoffgehäuse 2 insbesondere an der Frontseite und Rückseite einen Kragen 52 hat. Dieser Kragen 52 ist zur Auflage auf die Unterseite einer Leiterplatte vorgesehen, um die Leiteranschlussklemme 1 auf einer Leiterplatte aufzulegen und die auf die Lötverbindungen an den Lötanschlussflächen mit der Leiterplatte wirkenden Kräfte möglichst stark zu reduzieren.

Figur 16 zeigt die Leiteranschlussklemme 1 aus Figur 15 von der Vorderseite. Erkennbar ist, dass an der Vorderseite die Leitereinführungsöffnungen 5 eingebracht sind.

Wie in Figur 15 wird auch hier deutlich, dass der Verschlussdeckel 40 bündig in den Kragen 52 des Isolierstoffgehäuses 2 übergeht, sodass der Kragen 52 zusammen mit dem Verschlussdeckel 40 das Isolierstoffgehäuse 2 an der Unterseite abdeckt.

Figur 17 zeigt die Leiteranschlussklemme 1 aus Figur 10 in der SeitenSchnittansicht mit zusätzlichem Betätigungswerkzeug 20. Das Betätigungswerkzeug 20 hat ein Griffteil 53, von dem ein Betätigungsfinger 24 abragt. Der Betätigungsfinger 24 ist als platten- bzw. stabförmiges Element mit rundem oder bevorzugt eckigem Querschnitt ausgebildet und zum Einführen in eine Betätigungsöffnung 19 ausgebildet. Der Betätigungsfinger 24 gelangt dann zwischen zwei Betätigungslaschen 13 eines Federkraftklemmanschlusses 3, um auf diese Weise die mit einem Paar von Betätigungslaschen 13 jeweils verbundenen Blattfederzungen 11 auseinander zu drücken und damit die durch die Blattfederzungen 11 gebildete Klemmstelle zum Anklemmen eines elektrischen Leiters zu öffnen.

Im Übrigen kann auf die Ausführungen zu Figur 10 verwiesen werden. Deutlich wird jedenfalls, dass die Unterseite der Leiteranschlussklemme 1 durch den Verschlussdeckel 40 abgedeckt ist.

Figur 18 zeigt die zweite Ausführungsform der Leiteranschlussklemme 1 gemäß Figur 14 nunmehr in zwei-poliger Ausführungsform. Hier kann im Wesentlichen wieder auf die Ausführungen zu Figur 14 verwiesen werden. Bei dieser zwei-poligen Leiteranschlussklemme 1 sind zwei durch jeweils eine zwischenliegende Zwischenkammer voneinander räumlich getrennte Federkraftklemmanschlüsse 3 mit jeweils zugeordneten Leitereinführungsöffnungen 5 im Isolierstoffgehäuse 2 vorgesehen.

Figur 19 zeigt eine Ausführungsform dieser Leiteranschlussklemme 1 in der ein-poligen Variante. Dabei ist nur ein einziger Federkraftklemmanschluss 3 vorhanden, der in eine Aufnahmeöffnung des Isolierstoffgehäuses 2 eintaucht, die durch den Verschlussdeckel 40 abgedeckt wird.

## Patentansprüche

1. Leiteranschlussklemme (1) mit einem Isolierstoffgehäuse (2) und mit einem Federkraftklemmanschluss (3), der einen aus einem Blechelement geformten Kontaktkörper mit einem Bodenabschnitt (8), von dem Bodenabschnitt (8) abragenden, voneinander beabstandeten Seitenwandabschnitten (9) und Lötanschluss-Kontaktzungen (4) hat, wobei die Lötanschluss-Kontaktzungen (4) aus der Ebene des Bodenabschnitts (8) herausgebogen sind, eine zur Ebene des Bodenabschnitts (8) versetzt angeordnete Lötanschlussebene aufspannen und einen eingebuchteten Bereich des Bodenabschnitts (8) bilden, wobei die Lötanschluss-Kontaktzungen (4) jeweils über einen Verbindungssteg (50) mit dem Bodenabschnitt (8) verbunden sind und wobei der Bodenabschnitt (8) mit den Seitenwandabschnitten (9) einen Leiteraufnahmekanal zur Aufnahme eines elektrischen Leiters (27) bildet, wobei von den Seitenwandabschnitten (9) zumindest eine Blattfederzunge (11) abragt, die eine Klemmkante (12) zum Anklemmen eines in den Leiteraufnahmekanal aufgenommenen elektrischen Leiters (27) hat, und wobei das Isolierstoffgehäuse (2) frontseitig eine zu dem Leiteraufnahmekanal führende Leitereinführungsöffnung (5) hat, **dadurch gekennzeichnet, dass** der eingebuchtete Bereich als Freiraum zum Einrasten eines Verschlussdeckels (40) ausgebildet ist, wobei an den Verbindungsstegen (50) Rastnasen (57) ausgebildet sind, die einen Anschlag für eine Rastkontur des Verschlussdeckels (40) bilden.

2. Leiteranschlussklemme (1) nach Anspruch 1, **dadurch gekennzeichnet, dass** ein Verschlussdeckel mit einer Rastkontur zum Einrasten in den eingebuchteten Bereich vorgesehen ist, wobei die Rastnasen (57) einen Anschlag für die Rastkontur des Verschlussdeckels (40) bilden, und wobei der Verschlussdeckel (40) Rastnasen (56) hat, die zum Einrasten in Rastöffnungen (17) im Kontaktkörper angepasst sind.

3. Leiteranschlussklemme (1) nach Anspruch 2, **dadurch gekennzeichnet, dass** der Verschlussdeckel (40) Rastöffnungen oder Rastkanten hat, die zum Verrasten mit den Rastnasen (57) des Kontaktkörpers angepasst sind

4. Leiteranschlussklemme (1) nach einem der Ansprüche 2 oder 3, **dadurch gekennzeichnet, dass** der Verschlussdeckel (40) von einer Deckelplatte (41) des Verschlussdeckels (40) lotrecht abragende Finger (42a, 42b) hat, wobei jeweils ein Paar solcher Finger (42a, 42b) einander gegenüberliegend im Abstand voneinander angeordnet und zum Eintauchen in den eingebuchteten Bereich zur Anlage jeweils angrenzend an einen vom Bodenabschnitt (8) zu einer Lötanschluss-Kontaktzunge (4) führenden Verbindungssteg (50) des Kontaktkörpers angepasst sind.

5. Leiteranschlussklemme (1) nach Anspruch 4, **dadurch gekennzeichnet, dass** die Finger (42a, 42b) jeweils die Rastkontur haben, wobei die Rastkonturen jeweils zur Verrastung mit einer Rastnase (57) des Kontaktkörpers ausgebildet sind.

6. Leiteranschlussklemme (1) nach Anspruch 4, **dadurch gekennzeichnet, dass** die Finger (42a, 42b) jeweils eine Rastnase haben, die zum Einrasten in eine Rastöffnung (17) des jeweils angrenzenden Verbindungsstegs (50) des Kontaktkörpers ausgebildet ist.

7. Leiteranschlussklemme (1) nach einem der Ansprüche 4 bis 6, **dadurch gekennzeichnet, dass** zwischen zwei nebeneinander angeordneten Fingern (42a, 42b) des Verschlussdeckels (40) Abdeckzungen (43) der Deckelplatte (41) auf der Ebene der Deckelplatte (41) abragen, wobei die Abdeckzungen (43) durch Schlitze (44) von den in die Finger (42a, 42b) übergehenden Abschnitte der Deckelplatte (41) freigestellt sind.

8. Leiteranschlussklemme (1) nach einem der vorhergehenden Ansprüche, **dadurch gekennzeichnet, dass** der dem Bodenabschnitt (8) gegenüberliegende Deckelabschnitt (18) des Isolierstoffgehäuses (2) auf der vom Bodenabschnitt (8) abgewandten Seite des Federkraftklemmanschlusses (3) nach oben hin in dem an die Seitenwandabschnitte (9) und die Blattfederzungen (11) des Kontaktkörpers angrenzenden Bereich vollständig geschlossen ist, dass von den Blattfederzungen (11) Betätigungslaschen (13) von dem Bodenabschnitt (8) weg weisend abragen, und dass das Isolierstoffgehäuse (2) an der Rückseite, die der Leitereinführungsöffnung (5) gegenüberliegt, eine Betätigungsöffnung (19) hat, die zu den Betätigungslaschen (13) hinführt, wobei die Betätigungsöffnung (19) unter Bildung eines Führungskanals durch den Deckelabschnitt (18) des Isolierstoffgehäuses (2) begrenzt ist.

9. Leiteranschlussklemme (1) nach Anspruch 8, **dadurch gekennzeichnet, dass** der Führungskanal der Betätigungsöffnung (19) durch den Deckelabschnitt (18) durch voneinander beabstandete seitliche Innenwandabschnitte des Isolierstoffgehäuses (2) und durch einen dem Deckelabschnitt (18) und die gegenüberliegenden Sockelabschnitte (21) gebildet ist.

10. Leiteranschlussklemme (1) nach Anspruch 9, **dadurch gekennzeichnet, dass** der Sockelabschnitt (21) unter Bildung einer Leiteraufnahmetasche (22) von dem Bodenabschnitt (8) des Federkraftklemmanschlusses (3) beabstandet ist.

11. Leiteranschlussklemme (1) nach einem der Ansprüche 8 bis 10, **dadurch gekennzeichnet, dass** der Führungskanal unmittelbar vor den Betätigungslaschen (13) endet.

12. Leiteranschlussklemme (1) nach einem der Ansprüche 8 bis 11, **dadurch gekennzeichnet, dass** sich die Betätigungsöffnung (19) von der Rückseite bis zur Frontseite durch das Isolierstoffgehäuse (2) hindurch erstreckt und an der Frontseite benachbart zu der Leitereinführungsöffnung (5) ausmündet.

13. Leiteranschlussklemme (1) nach Anspruch 12, **dadurch gekennzeichnet, dass** ein Betätigungselement (26) verschiebbar in der Betätigungsöffnung (19) aufgenommen ist, wobei das Betätigungselement (26) einen vorstehenden Betätigungsabschnitt (29) hat, der zur Kraftbeaufschlagung der Betätigungslaschen (13) zum Öffnen der durch die Klemmkanten (12) gebildeten Klemmstelle ausgebildet ist.

14. Leiteranschlussklemme (1) nach Anspruch 13, **dadurch gekennzeichnet, dass** das Betätigungselement (26) einen von der Rückseite des Isolierstoffgehäuses (2) zur Kraftbeaufschlagung zugänglichen Kopfabschnitt (30) und einen im geöffneten Zustand des Federkraftklemmanschlusses (3) aus der Frontseite des Isolierstoffgehäuses (2) herausragenden Signalabschnitt (32) hat.

15. Leiteranschlussklemme (1) nach einem der vorhergehenden Ansprüche in Verbindung mit Anspruch 2, **dadurch gekennzeichnet, dass** an dem Deckelabschnitt (18) des Isolierstoffgehäuses (2) im rückseitigen Bereich, der der Leitereinführungsöffnung (5) gegenüberliegt, eine Einbuchtung (6) vorgesehen ist, die in eine Betätigungsöffnung (19) übergeht.

16. Leiteranschlussklemme (1) nach einem der vorhergehenden Ansprüche in Verbindung mit Anspruch 2, **dadurch gekennzeichnet, dass** das Isolierstoffgehäuse (2) mehrere nebeneinander angeordnete Leitereinführungsöffnungen (5) aufweist und dass die Leiteranschlussklemme (1) mehrere in dem Isolierstoffgehäuse (2) nebeneinander aufgenommene und einer jeweiligen Leitereinführungsöffnung (5) zugeordnete Anzahl von Federkraftklemmanschlüssen (3) hat.

17. Set aus Leiteranschlussklemme (1) nach einem der Ansprüche 8 bis 16 und Betätigungswerkzeug (20), **dadurch gekennzeichnet, dass** das Betätigungswerkzeug (20) einen Halteabschnitt (23) und einen zum Einführen in die Betätigungsöffnung (19) und zum Auseinanderdrücken der Betätigungslaschen (13) zum Öffnen der Klemmstelle ausgebildeten Betätigungsfinger (24) hat.

18. Set nach Anspruch 17, **dadurch gekennzeichnet, dass** der Halteabschnitt (23) und der Betätigungsfinger (24) im Winkel zueinander stehen.

19. Set nach einem der Ansprüche 17 oder 18, **dadurch gekennzeichnet, dass** an dem Halteabschnitt (23) eine Mehrzahl nebeneinander angeordneter und voneinander beabstandeter Betätigungsfinger (24) zum Einführen in jeweils eine zugeordnete Betätigungsöffnung (19) einer Mehrzahl von Betätigungsöffnungen (19) des Isolierstoffgehäuses (2) der Leiteranschlussklemme (1) vorgesehen sind.

## Claims

1. A conductor connection terminal (1) having an insulative housing (2) and having a spring clamp terminal (3) which has a contact body formed of a sheet metal member having a bottom portion (8), spaced apart side wall portions (9) projecting from the bottom portion (8) and solder terminal contact tongues (4), the solder terminal contact tongues (4) being bent out of the plane of the bottom portion (8), spanning a solder connection plane offset from the plane of the base section (8) and forming an indented region of the base section (8), the solder connection contact tongues (4) each being connected to the base section (8) via a connecting web (50), and the base section (8) forming, with the side wall sections (9), a conductor receiving channel for receiving an electrical conductor (27) wherein at least one leaf spring tongue (11) projects from the side wall sections (9) and has a clamping edge (12) for clamping an electrical conductor (27) accommodated in the conductor accommodating channel, and wherein the insulating material housing (2) has at the front a conductor insertion opening (5) leading to the conductor accommodating channel, **characterized in that** the indented region is designed as a free space for latching a closure cover (40), latching lugs (57) being formed on the connecting webs (50) and forming a stop for a latching contour of the closure cover (40).

2. Conductor connection terminal (1) according to claim 1, **characterized in that** a closure cover is provided for latching into the indented region, the latching lugs (57) forming a stop for the latching contour of the closure cover (40), and the closure cover (40) having latching lugs (56) which are adapted for latching into latching openings (17) in the contact body.

3. Conductor connection terminal (1) according to claim 2, **characterized in that** the closure cover (40) has latching openings or latching edges adapted to latch with the latching lugs (57) of the contact body.

4. Conductor connection terminal (1) according to one of claims 2 or 3, **characterized in that** the closure cover (40) has fingers (42a, 42b) projecting perpendicularly from a cover plate (41) of the closure cover (40), a pair of such fingers (42a, 42b) in each case being arranged opposite one another at a distance from one another and being adapted for dipping into the indented region for abutment in each case adjacent to a connecting web (50) of the contact body leading from the base portion (8) to a solder connection contact tongue (4).

5. Conductor connection terminal (1) according to claim 4, **characterized in that** the fingers (42a, 42b) each have the latching contour, the latching contours each being designed to latch with a latching lug (57) of the contact body.

6. Conductor connection terminal (1) according to claim 4, **characterized in that** the fingers (42a, 42b) each have a latching lug which is designed to latch into a latching opening (17) of the respectively adjacent connecting web (50) of the contact body.

7. Conductor connection terminal (1) according to one of claims 4 to 6, **characterized in that** cover tongues (43) of the cover plate (41) project on the plane of the cover plate (41) between two fingers (42a, 42b) of the closure cover (40) arranged next to one another, the cover tongues (43) being exposed by slots (44) from the sections of the cover plate (41) merging into the fingers (42a, 42b).

8. Conductor terminal (1) according to one of the preceding claims, **characterized in that** the cover section (18) of the insulating material housing (2) opposite the base section (8) is completely closed upwardly on the side of the spring-loaded terminal (3) facing away from the base section (8) in the region adjacent to the side wall sections (9) and the leaf spring tongues (11) of the contact body, **in that** actuating tabs (13) project from the leaf spring tongues (11) so as to face away from the base portion (8), and **in that** the insulating material housing (2) has, on the rear side opposite the conductor insertion opening (5), an actuating opening (19) which leads to the actuating tabs (13), the actuating opening (19) being bounded by the cover portion (18) of the insulating material housing (2), forming a guide channel.

9. Conductor connection terminal (1) according to claim 8, **characterized in that** the guide channel of the actuating opening (19) is formed by the cover section (18) through spaced-apart lateral inner wall sections of the insulating material housing (2) and by a base section (21) opposite the cover section (18) and the base sections (21).

10. Conductor terminal (1) according to claim 9, **characterized in that** the base portion (21) is spaced from the bottom portion (8) of the spring clamp terminal (3) forming a conductor receiving pocket (22).

11. Conductor terminal (1) according to any one of claims 8 to 10, **characterized in that** the guide channel ends immediately before the actuating tabs (13).

12. Conductor connection terminal (1) according to one of the claims 8 to 11, **characterized in that** the actuating opening (19) extends through the insulating material housing (2) from the rear side to the front side and opens out on the front side adjacent to the conductor insertion opening (5).

13. Conductor connection terminal (1) according to claim 12, **characterized in that** an actuating element (26) is displaceably accommodated in the actuating opening (19), the actuating element (26) having a projecting actuating section (29) which is designed to apply force to the actuating tabs (13) in order to open the clamping point formed by the clamping edges (12).

14. Conductor terminal (1) according to claim 13, **characterized in that** the actuating element (26) has a head portion (30) accessible from the rear side of the insulating material housing (2) for applying force and a signal portion (32) projecting from the front side of the insulating material housing (2) in the opened state of the spring-loaded clamping terminal (3).

15. Conductor connection terminal (1) according to one of the preceding claims in conjunction with claim 2, **characterized in that** an indentation (6) is provided on the cover section (18) of the insulating material housing (2) in the rear-side region which is opposite the conductor insertion opening (5), which indentation (6) merges into an actuation opening (19).

16. Conductor terminal (1) according to one of the preceding claims in conjunction with claim 2, **characterized in that** the insulating material housing (2) has a plurality of conductor insertion openings (5) arranged next to one another, and **in that** the conductor terminal (1) has a plurality of spring-loaded clamping terminals (3) accommodated next to one another in the insulating material housing (2) and assigned to a respective conductor insertion opening (5).

17. Set of conductor terminal (1) according to any one of claims 8 to 16 and actuating tool (20), **characterized in that** the actuating tool (20) has a holding portion (23) and an actuating finger (24) designed for insertion into the actuating opening (19) and for pushing apart the actuating tabs (13) to open the clamping point.

18. Set according to claim 17, **characterized in that** the retaining portion (23) and the actuating finger (24) are at an angle to each other.

19. Set according to one of claims 17 or 18, **characterized in that** a plurality of actuating fingers (24) arranged side by side and spaced apart from one another are provided on the holding portion (23) for insertion into a respective associated actuating opening (19) of a plurality of actuating openings (19) of the insulating material housing (2) of the conductor connection terminal (1).

## Revendications

1. Borne de raccordement de conducteur (1) comprenant un boîtier en matériau isolant (2) et un raccord de serrage à ressort (3) pourvu d'un corps de contact formé à partir d'un élément en tôle avec une portion de fond (8), des portions de paroi latérale (9) faisant saillie de la portion de fond (8) et espacées les unes des autres, et des languettes de contact de raccord à souder (4),
dans laquelle
les languettes de contact de raccord à souder (4) sont pliées hors du plan de la portion de fond (8), définissent un plan de raccord à souder décalé par rapport au plan de la portion de fond (8) et forment une zone en retrait de la portion de fond (8),
les languettes de contact de raccord à souder (4) sont reliées chacune à la portion de fond (8) par une barrette de liaison (50), et
la portion de fond (8) forme, conjointement avec les portions de paroi latérale (9), un canal de réception de conducteur pour recevoir un conducteur électrique (27), au moins une languette de ressort à lame (11) fait saillie des portions de paroi latérale (9) et présente un bord de serrage (12) pour serrer un conducteur électrique (27) logé dans le canal de réception de conducteur, et
le boîtier en matériau isolant (2) présente du côté frontal une ouverture d'insertion de conducteur (5) menant vers le canal de réception de conducteur,
**caractérisée en ce que** la zone en retrait est réalisée sous forme d'espace libre pour faire enclencher un couvercle de fermeture (40),
des ergots d'enclenchement (57) étant réalisés sur les barrettes de liaison (50) et formant une butée pour un contour d'enclenchement du couvercle de fermeture (40).

2. Borne de raccordement de conducteur (1) selon la revendication 1,
**caractérisée en ce que** le couvercle de fermeture est pourvu d'un contour d'enclenchement destiné à s'enclencher dans la zone en retrait, les ergots d'enclenchement (57) formant une butée pour le contour d'enclenchement du couvercle de fermeture (40), et le couvercle de fermeture (40) comprenant des ergots d'enclenchement (40) adaptés pour s'enclencher dans des ouvertures d'enclenchement (17) dans le corps de contact.

3. Borne de raccordement de conducteur (1) selon la revendication 2,
**caractérisée en ce que** le couvercle de fermeture (40) présente des ouvertures d'enclenchement ou des bords d'enclenchement qui sont adapté(e)s pour s'enclencher avec les ergots d'enclenchement (57) du corps de contact.

4. Borne de raccordement de conducteur (1) selon l'une des revendications 2 ou 3,
**caractérisée en ce que** le couvercle de fermeture (40) présente des doigts (42a, 42b) faisant saillie perpendiculairement d'une plaque de couvercle (41) du couvercle de fermeture (40), dont deux de ces doigts (42a, 42b) sont disposés respectivement à distance à l'opposé l'un de l'autre et sont adaptés pour s'enfoncer dans la zone en retrait afin de s'appliquer respectivement au voisinage d'une barrette de liaison (50) du corps de contact menant de la portion de fond (8) à une languette de contact de raccord à souder (4).

5. Borne de raccordement de conducteur (1) selon la revendication 4,
**caractérisée en ce que** les doigts (42a, 42b) ont chacun un contour d'enclenchement, les contours d'enclenchement étant chacun conçus pour s'enclencher avec un ergot d'enclenchement (57) du corps de contact.

6. Borne de raccordement de conducteur (1) selon la revendication 4,
**caractérisée en ce que** les doigts (42a, 42b) présentent chacun un ergot d'enclenchement qui est réalisé pour s'enclencher dans une ouverture d'enclenchement (17) d'une barrette de liaison (50) respective adjacente du corps de contact.

7. Borne de raccordement de conducteur (1) selon l'une des revendications 4 à 6, **caractérisée en ce que** des languettes de recouvrement (43) de la plaque de couvercle (41) font saillie sur le plan de la plaque de couvercle (41) entre deux doigts (42a, 42b) du couvercle de fermeture (40) disposés l'un à côté de l'autre, les languettes de recouvrement (43) étant dégagées par des fentes (44) des portions de la plaque de couvercle (41) qui se transforment en les doigts (42a, 42b).

8. Borne de raccordement de conducteur (1) selon l'une des revendications précédentes,
**caractérisée en ce que** la portion de couvercle (18) du boîtier en matériau isolant (2) opposée à la portion de fond (8) est complètement fermée vers le haut sur le côté du raccord de serrage à ressort (3) détourné de la portion de fond (8) dans la zone adjacente aux portions de paroi latérale (9) et aux languettes de ressort à lame (11) du corps de contact,
**en ce que** des pattes d'actionnement (13) font saillie des languettes de ressort à lame (11) de manière à être dirigées en éloignement de la portion de fond (8), et **en ce que** le boîtier en matériau isolant (2) présente, sur le côté arrière opposé à l'ouverture d'insertion de conducteur (5), une ouverture d'actionnement (19) qui mène aux pattes d'actionnement (13), l'ouverture d'actionnement (19) étant délimitée par la portion de couvercle (18) du boîtier en matériau isolant (2) de manière à former un canal de guidage.

9. Borne de raccordement de conducteur (1) selon la revendication 8,
**caractérisée en ce que** le canal de guidage de l'ouverture d'actionnement (19) à travers la portion de couvercle (18) est formé par des portions de paroi intérieure latérales du boîtier en matériau isolant (2) espacées les unes des autres et par une portion de base (21) opposée à la portion de couvercle (18).

10. Borne de raccordement de conducteur (1) selon la revendication 9,
**caractérisée en ce que** la portion de base (21) est espacée de la portion de fond (8) du raccord de serrage à ressort (3) de manière à former une poche de réception de conducteur (22).

11. Borne de raccordement de conducteur (1) selon l'une des revendications 8 à 10,
**caractérisée en ce que** le canal de guidage se termine directement devant les pattes d'actionnement (13).

12. Borne de raccordement de conducteur (1) selon l'une des revendications 8 à 11,
**caractérisée en ce que** l'ouverture d'actionnement (19) s'étend à travers le boîtier en matériau isolant (2) depuis le côté arrière vers le côté avant et débouche sur le côté avant au voisinage de l'ouverture d'insertion de conducteur (5).

13. Borne de raccordement de conducteur (1) selon la revendication 12,
**caractérisée en ce qu'**un élément d'actionnement (26) est logé de manière mobile en translation dans l'ouverture d'actionnement (19), l'élément d'actionnement (26) ayant une portion d'actionnement en saillie (29) qui est réalisée pour appliquer une force sur les languettes d'actionnement (13) afin d'ouvrir l'emplacement de serrage formé par les bords de serrage (12).

14. Borne de raccordement de conducteur (1) selon la revendication 13,
**caractérisée en ce que** l'élément d'actionnement (26) comporte une portion de tête (30) accessible depuis le côté arrière du boîtier en matériau isolant (2) pour l'application d'une force, et une portion de signal (32) faisant saillie depuis le côté avant du boîtier en matériau isolant (2) dans l'état ouvert du raccord de serrage à ressort (3).

15. Borne de raccordement de conducteur (1) selon l'une des revendications précédentes en combinaison avec la revendication 2,
**caractérisée en ce qu'**un retrait (6) est prévu sur la portion de couvercle (18) du boîtier en matériau isolant (2), dans la zone arrière opposée à l'ouverture d'insertion de conducteur (5), retrait qui se transforme en une ouverture d'actionnement (19).

16. Borne de raccordement de conducteur (1) selon l'une des revendications précédentes en combinaison avec la revendication 2,
**caractérisée en ce que** le boîtier en matériau isolant (2) présente plusieurs ouvertures d'insertion de conducteur (5) disposées les unes à côté des autres, et **en ce que** la borne de raccordement de conducteur (1) présente une pluralité de raccords de serrage à ressort (3) logés les uns à côté des autres dans le boîtier en matériau isolant (2) et associés à une ouverture d'insertion de conducteur (5) respective.

17. Ensemble formé d'une borne de raccordement de conducteur (1) selon l'une des revendications 8 à 16 et d'un outil d'actionnement (20),
**caractérisé en ce que** l'outil d'actionnement (20) comporte une portion de retenue (23) et un doigt d'actionnement (24) réalisé pour être inséré dans l'ouverture d'actionnement (19) et pour écarter les languettes d'actionnement (13) afin d'ouvrir l'emplacement de serrage.

18. Ensemble selon la revendication 17,
**caractérisé en ce que** la portion de retenue (23) et le doigt d'actionnement (24) sont disposés selon un angle l'un par rapport à l'autre.

19. Ensemble selon l'une des revendications 17 ou 18,
1. **caractérisé en ce qu'**une pluralité de doigts d'actionnement (24) disposés les uns à côté des autres et espacés les uns des autres sont prévus sur la portion de retenue (23) pour être insérés dans une ouverture d'actionnement (19) associée respective d'une pluralité d'ouvertures d'actionnement (19) du boîtier en matériau isolant (2) de la borne de raccordement de conducteur (1).
